# EUROPÄISCHE PATENTSCHRIFT

(11) **EP 0 249 159 B1**
(45) Veröffentlichungstag und Bekanntmachung des Hinweises auf die Patenterteilung: **09.01.1991**
(21) Anmeldenummer: 87108150.1
(22) Anmeldetag: 05.06.1987
(51) Int. Cl.: B41J 29/26, B41J 32/00, B41J 25/20

(54) **Farbbandkassette für Schreib-oder Büromaschinen ähnlicher Bauart**
Ink ribbon cassette for typewriters or like office machines
Cassette à ruban encreur pour machines à écrire ou autres machines de bureau

(30) Priorität: 11.06.1986 DE 3619567; 14.10.1986 DE 3634918
(43) Veröffentlichungstag der Anmeldung: 16.12.1987
(73) Patentinhaber: AEG Olympia Office GmbH, 26357 Wilhelmshaven (DE)
(72) Erfinder: Kittel, Arthur, Ing. grad., D-2940 Wilhelmshaven (DE)

(56) Entgegenhaltungen:
- DE-A- 3 411 364
- DE-A- 3 440 690
- US-A- 4 259 025

## Beschreibung

Die Erfindung betrifft eine Farbbandkassette der im Oberbegriff des Patentanspruchs 1 angegebenen Art.

Strichziehvorrichtungen an Schreibmaschinen zum Ziehen von waagerechten und senkrechten Linien sind schon mehrfach bekannt. Die Tatsache, daß sie in der Praxis kaum anzutreffen sind, dürfte genügend beweisen, daß sie sich nicht bewährt haben bwz. den Schreibvorgang zu sehr behinderten.

Durch die deutsche Patentschrift DE-C-891 271 ist eine Haltervorrichtung an Schreibmaschinen zur Aufnahme einer mit Gewinde versehenen Kugelschreiberpatrone bekannt, bei der auf die Zeilenbleche rechts oder links neben dem Typenführungskopf ein mit Gewinde versehener Halter zur Aufnahme der Schreibpatrone mittels einer Klemme festklemmbar angeordnet ist. Hierbei weist das aus Kunststoff bestehende Zeilenblech anstelle eines Einsteckloches eine Gewindehülse zur Aufnahme der Schreibpatrone auf. Eine derartige Anordnung stört den Schreibvorgang insbesondere bei den Maschinen, bei denen der Druckkopf auf einem längs des Aufzeichnungsträgers bewegbaren Schlitten angeordnet ist. Auch würde der Austausch der Kugelschreiberpatronen eine gewisse Geschicklichkeit von der Bedienungsperson der Maschine abverlangen.

Durch das US-Patent US-A-4,259,025 ist ein Typenraddruckwerk bekannt, das auch für einen Plotterbetrieb eingesetzt werden kann. Zu diesem Zweck wird die Farbbandkassette gegen eine Kassette mit einem darin enthaltenen verschiebbaren Farbstift ausgetauscht. Diese Plottereinrichtung kann in einer normalen Farbbandkassette nicht untergebracht werden, ohne daß der Farbbandtransport gestört wird. Wenn bei einem normalen Schreibbetrieb Linien zu ziehen sind, dann ist ein Wechseln der Kassetten erforderlich. Dieses führt zu einer erheblichen Reduzierung der Schreibleistung.

Weiterhin offenbart die US-A-4,249,025 die Möglichkeit, den Farbstift auch zusätzlich zum Farbband vorzusehen, wobei in diesem Fall der Stift oberhalb des Farbbandes anzuordnen ist. Hierdurch ist zwar ein Herausnehmen der Farbbandkassette zum Plottern nicht erforderlich, aber zum Austauschen der Farbbandkassette stört der Farbstift.

Der Erfindung liegt die Aufgabe zugrunde, eine Farbbandkassette mit einem zusätzlichen Farbstift zu schaffen, die gegenüber dem Stand der Technik eine verbesserte Plottereinrichtung aufweist, derart, daß Linienzüge in horizontaler, vertikaler oder anderer Richtung auf einfachste Weise erzeugbar sind. Diese Aufgabe wird durch die im Patentanspruch 1 gekennzeichnete Erfindung gelöst.

Die Farbbandkassette weist ein Verschiebeelement mit einem Farbstift auf, das über eine hieran befindliche Handhabe aus einer Außereingriffsstellung in eine Bereitschaftsstellung verschiebbar angeordnet ist. Der Farbstift kann hierbei dort an der Kassette angebracht werden, wo der Schreibvorgang nicht gestört wird. Auch kann der Farbstift z. B. durch Herausnahme der Farbbandkassette leicht ausgewechselt werden. Auch kann bei einem Kassettenwechsel, wenn das Farbband verbraucht ist, der Farbstift aus dieser Kassette herausgenommen und in eine neue Kassette eingesetzt werden. Die Farbbandkassette mit dem Farbstift ermöglicht eine einfache Erzeugung von Linienzügen in horizontaler, vertikaler oder auch in jeder anderen Richtung.

Die Farbbandkassette mit dem verschiebbaren Farbstift ist derart weiterzubilden, daß der Farbstift mittels eines Tastensignals oder im On-Line-Betrieb mittels Software ein- und ausschaltbar ist. Dieses wird vorteilhaft dadurch gelöst, daß mit dem Aufsetzen der Farbbandkassetten auf die Aufnahmevorrichtung des längs des Aufzeichnungsträgers bewegbaren Schlittens die verschiebbaren Halterungen mit den Farbstiften automatisch mit elektrisch ansteuerbaren Antriebsgliedern in der Aufnahmevorrichtung gekuppelt werden. Die Schreibstifte sind durch mit den Antriebsgliedern in Wirkverbindung stehende Elektromagnete mittels Tastensignale oder im On-Line-Betrieb mittels Software in die Arbeitsstellung bring- und nach Erregung der Elektromagnete durch Federkraft wieder in die Ausgangsstellungen rückstellbar.

Weitere vorteilhafte Ausgestaltungen des Erfindungsgegenstandes sind den weiteren Unteransprüchen zu entnehmen.

Die Erfindung wird anhand eines Ausführungsbeispiels im folgenden näher beschrieben. Es zeigt
Figur 1 eine Farbbandkassette in der Aufnahmevorrichtung der Maschine,
Figur 2 eine Halterung mit dem Farbstift,
Figur 3 eine Einzelheit aus Figur 1, wobei sich die Halterung mit dem Farbstift in der Außerbetriebsstellung befindet,
Figur 4 die Halterung gemäß Figur 3 in der Arbeitsstellung und die
Figuren 5 und 6 eine weitere Ausführungsform für die Halterung.

In der Figur 1 ist ein längs eines Aufzeichnungsträgers 1 auf Achsen 2, 3 bewegbarer Schlitten 4 mit einer Aufnahmevorrichtung 5 für die Farbbandkassette 6 dargestellt. Der Aufzeichnungsträger 1 wird durch eine Papierwalze 7 in bekannter Weise transportiert. Das Farbbandkassettengehäuse der Farbbandkassette 6 besteht aus einem topfförmigen Bodenteil 8 und einem ebenförmig ausgebildeten Deckel 9. Das Farbband 10 wird mittels einer Transportvorrichtung von einer Vorratsspule 11 abgewickelt, durch eine Austrittsöffnung 13 zu der Druckstation herausgeführt und dann über eine Eintrittsöffnung 14 zu einer Aufwickelspule 12 geführt. Die Farbbandkassette 6 weist eine Aufnahmevorrichtung 15 für einen Farbstift 16 auf, der z. B. aus einemFaserstift oder einer Kugelschreibermine bestehen kann und in einer Endstellung an dem Aufzeichnungsträger 1 zur Erzeugung von Linien in vertikaler, horizontaler oder in sonstiger Richtung federnd anliegt und zum Außerbetriebsetzen in eine andere Endstellung beweg- und verrastbar angeordnet ist. Der Farbstift 16 ist in einer Halterung 17 auswechselbar befestigt, die in eine Aufnahmeöffnung 18 des Kassettengehäuses einsteck- und in dieser in die beiden Endstellungen verschiebbar angeordnet ist.

Die Figur 2 zeigt die Halterung 17 mit dem Farbstift 16 vor dem Einsetzen in die Aufnahmeöffnung 18 des Kassettengehäuses. Diese Halterung 17 besteht aus einem gespritzten Kunststoffteil, das an dem aus dem Kassettengehäuse herausragenden Ende 19 den Farbstift 16 und an dem anderen Ende 20 einen in die Aufnahmeöffnung 18 einschiebbaren Schaltarm 21 aufweist. Dieser Schaltarm 21 ist zur Verschieberichtung der Halterung 17 als Formfeder senkrecht federnd ausgebildet und mit Rastnasen 22, 23 versehen, die in Rastausnehmungen 24, 25 auf der Oberseite 26 des Kassettengehäuses für die beiden Endstellungen einrastbar sind. Die Rastausnehmungen 24, 25 sind vorzugsweise in dem ebenförmig ausgebildeten Deckel 9 des Kassettengehäuses angeordnet, wobei der Deckel 9 gleichzeitig eine Wand der Aufnahmeöffnung 18 bildet.

Die Rastnase 23 ist übrigens als Schiebegriff derart ausgebildet, daß die Halterung 17 durch Fingerkraft aus der einen in die andere Endstellung bewegbar ist. Die Rastnase 23 wird beim Bewegen der Halterung 17 in die beiden Endlagen in der als Schiebeschlitz dienenden Rastausnehmung 25 geführt, wobei die Rastnase 23 in der Bereitschaftsstellung des Farbstiftes 16 mit einer geraden Kante 33 an der Endkante 28 und in der anderen Endstellung mit einer abgerundeten Kante 34 an der anderen Endkante 29 der Rastausnehmung 25 federnd anliegt. Die zweite Rastnase 22 wird in der Außerbetriebsstellung des Farbstiftes 16 mit einer geraden Kante 35 gegen die Endkante 28 der Rastausnehmung 25 gedrückt.

Die zweite Rastnase 22 weist an der Unterseite eine Schrägfläche bis 30 als Formkante auf, über die die Halterung 17 mit dem Farbstift 16 beim Einrasten der zweiten Rastnase 22 in die Rastausnehmung 24 gegen den Aufzeichnungsträger 1 federnd andrückbar ist. Hierdurch wird eine Federkraft in Schieberichtung der Halterung 17 gegen den Aufzeichnungsträger 1 auf einfachste Weise erzeugt. Übrigens ist das den Farbstift 16 tragende Ende 19 der Halterung 17 als Führungsteil mit Führungsflächen 31, 32 ausgebildet. Diese Führungsflächen 31, 32 sind in der Aufnahmeöffnung 18 verschiebbar gelagert.

In der Figur 3 ist die Halterung 17 in Außerbetriebsstellung dargestellt. Soll die Halterung 17 nun in die Bereitschaftsstellung gebracht werden, dann wird die Rastnase 23 durch Fingerkraft zunächst in Pfeilrichtung 36 derart beaufschlagt, daß die Rastnase 22 außer Eingriff mit der Endkante 28 der Rastausnehmung 25 gelangt. Nach diesem Entrasten wird die Rastnase 23 durch Fingerkraft in Pfeilrichtung 37 soweit nach oben bewegt, bis die Nase 22 in die Rastausnehmung 24 einrastet. Bei diesem Einrasten wird über die als Formkante dienende Schrägfläche 30 eine gleichmäßige federnde Andruckkraft des Farbstiftes 16 gegen den Aufzeichnungsträger 1 erzeugt, wodurch ein stets gleichbleibendes Linieren ermöglicht wird.

Die Rückstellung der Halterung 17 aus der Bereitschaftsstellung gemäß Figur 4 in die Außerbetriebsstellung gemäß Figur 3 erfolgt dadurch, daß die Rastnase 23 zunächst wieder in Pfeilrichtung 36 und dann in Pfeilrichtung 38 nach unten in der Rastausnehmung 25 soweit verschoben wird, bis die Rastnase 22 auch in der Rastausnehmung 25 einrastet. Hiernach liegt die gerade Kante 35 der Rastnase 22 wieder an der Endkante 28 in der Rastausnehmung 25 an.

Die Figur 5 zeigt die Halterung 17 mit dem Farbstift 16 vor dem Einsetzen in die Aufnahmeöffnung 18 des Kassettengehäuses. Diese Halterung 17 besteht aus einem gespritzten Kunststoffteil, das an dem aus dem Kassettengehäuse herausragenden Ende 190 den Farbstift 16 und an dem anderen Ende 200 ein in die Aufnahmeöffnung 18 einschiebbares Lagerteil 210 aufweist. Die Halterung 17 ist einerseits mit dem zylindrisch ausgebildeten Lagerteil 210 in einer hinteren Lagerbohrung 220 und mit einem Lagerzapfen 230 in einer vorderen Lagerbohrung 240 in der Aufnahmeöffnung 18 verschiebbar gelagert. Weiterhin befindet sich in der Aufnahmeöffnung 18 ein vorstehender, angespritzter Federarm 250, durch den die Halterung 17 mit einem Bund 260 an dem Lagerbock 270 mit der Lagerbohrung 240 in der Ausgangsstellung federnd in Anlage haltbar ist. Die Halterungen 17 weisen Kupplungsteile auf, die beim Aufsetzen der Farbbandkassetten 6 auf die Aufnahmevorrichtung 5 des Schlittens 4 mit auf diesem gelagerten Antriebsgliedern kuppelbar sind. Zu diesem Zweck weisen die verschiebbaren Halterungen 17 Kupplungsschlitze 280 zum formschlüssigen Kuppeln mit durch Öffnungen 290 in dem Boden 8 der Kassette 6 durchsteckbaren Kupplungsarmen 300 von Antriebsgliedern auf. Diese Kupplungsarme 300 sind an freien Enden von Antriebshebeln 310 angeordnet, welche durch die Antriebsglieder zum Ineingriffbringen der Farbstifte 16 mit dem Aufzeichnungsträger 1 in die eine Endstellung bring- und durch eine Rückstellfeder 320 wieder in die Ausgangsstellungen rückstellbar sind. Die Antriebshebel 310 sind z. B. als Anker für Elektromagnete 330 ausgebildet und werden bei Erregung dieser Elektromagnete 330 um den Lagerarm 340 im Gegenuhrzeigersinn gegen die Kraft der Rückstellfeder 320 verschwenkt. Hierdurch wird eine einfache Antriebsmöglichkeit zum Verschieben der Halterungen 17 mit den Farbstiften 16 geschaffen, wobei das Kuppeln bzw. Entkuppeln automatisch mit dem Aufsetzen bzw. mit dem Abnehmen der Farbbandkassette auf die bzw. von der Aufnahmevorrichtung 5 erfolgt. Da die Antriebsglieder also in der Maschine verbleiben, werden die Farbbandkassetten mit den Farbstiften gegenüber den normalen Farbbandkassetten nur unwesentlich teurer. Bei verbrauchter Farbbandkassette sind die Farbstifte leicht in die neue Kassette übernehmbar.

Zur Erzeugung von Linien oder linienförmigen Kurven wird die Halterung 17 mit dem gewünschten Farbstift 16 durch den im Druckwerk angeordneten Elektromagneten 330 in Verbindung mit einem Tastensignal oder im On-Line-Betrieb mittels Software in die Arbeitsstellung gebracht. Die Anzugskraft dieses Elektromagneten 330 ist in Verbindung mit dem Federarm 250 so ausgelegt, daß ein gut sichtbarer Linienzug auf dem Aufzeichnungsträger 1 erzeugbar ist. Nach Entregung des Elektromagneten 330 werden der als Anker ausgebildete Antriebshebel 310 und damit die Halterung 17 durch die Rückstellkräfte der Federn 250 und 320 in die Ausgangslage zurückgestellt. Hierdurch wird der Farbstift 16 wieder außer Eingriff mit dem Aufzeichnungsträger 1 gebracht.

## Patentansprüche

1. Farbbandkassette mit einem Farbband und einer Transportvorrichtung für das aus einer Austrittsöffnung herausführbare und über eine Eintrittsöffnung des Kassettengehäuses wieder einführbare Farbband, wobei die Farbbandkassette zusätzlich einen Farbstift aufweist, **dadurch gekennzeichnet**, daß der Farbstift (16) austauschbar in einer Halterung (17) gelagert ist, die wiederum in eine Aufnahmeöffnung (18) des Kassettengehäuses einsteck- und in dieser in zwei Endstellungen verschiebbar angeordnet ist, so daß nach Auflegen der Farbbandkassette auf einer Aufnahmevorrichtung einer Schreib- oder Büromaschine durch Verschieben der Halterung in der Kassette in eine Endstellung der Farbstift mit einem Aufzeichnungsträger in Eingriff bring- und in der anderen Endstellung von dem Aufzeichnungsträger abhebbar ist.

2. Kassette nach Anspruch 1, **dadurch gekennzeichnet**, daß die Halterung (17) aus einem gespritzten Kunststoffteil besteht, das an dem aus dem Kassettengehäuse herausragenden Ende (19) den Farbstift (16) und an dem anderen Ende (20) einen in die Aufnahmeöffnung (18) einschiebbaren Schaltarm (21) aufweist, der zur Verschieberichtung der Halterung (17) als Formfeder senkrecht federnd ausgebildet und mit Rastnasen (22, 23) versehen ist, die in Rastausnehmungen (24, 25) auf der Oberseite (26) des Kassettengehäuses für die beiden Endstellungen einrastbar sind.

3. Kassette nach Anspruch 2, wobei das Kassettengehäuse aus einem topfförmigen Bodenteil und einem Deckel besteht, **dadurch gekennzeichnet**, daß die Rastausnehmungen (24, 25) in dem Deckel (27) des Kassettengehäuses angeordnet sind und daß der Deckel (27) eine Wand der Aufnahmeöffnung (18) bildet.

4. Kassette nach Anspruch 2 oder 3, **dadurch gekennzeichnet**, daß die eine Rastnase (23) als Schiebegriff ausgebildet und in den Endlagen der Halterung (17) an den Endkanten (28, 29) der als Schiebeschlitz dienenden Rastausnehmung (25) anliegt und daß die zweite Rastnase (22) eine Schrägfläche (30) als Formkante aufweist, über die die Halterung (17) mit dem Farbstift (17) beim Einrasten der zweiten Rastnase (22) in die Rastausnehmung (24) gegen den Aufzeichnungsträger (1) federnd andrückbar ist.

5. Kassette nach Anspruch 1, **dadurch gekennzeichnet**, daß die Halterung (170) mit dem Farbstift (160) Kupplungsteile aufweist, die beim Aufsetzen der Farbbandkassette (60) auf die Aufnahmevorrichtung (5) des Schlittens (4) mit auf diesem gelagerten Antriebsgliedern kuppelbar sind.

6. Farbbandkassette nach Anspruch 1, **dadurch gekennzeichnet**, daß die verschiebbare Halterung (170) Kupplungsschlitze (280) zum formschlüssigen Kuppeln mit durch Öffnungen (290) im Boden (80) der Kassette (60) durchsteckbaren Kupplungsarmen (300) der Antriebsglieder aufweisen und daß die Kupplungsarme (300) für die Kupplungsschlitze (280) an freien Enden von in der Aufnahmevorrichtung schwenkbaren Antriebshebeln (310) angeordnet sind.

7. Farbbandkassette nach Anspruch 6, **dadurch gekennzeichnet**, daß die Kupplungsarme (300) der Antriebshebel (310) als Anker ausgebildet sind, welche durch Elektromagnete (330) beaufschlagbar sind.

8. Farbbandkassette nach Anspruch 6 oder 7, **dadurch gekennzeichnet**, daß die Halterung (170) für den Farbstift (160) mittels Federn gegen Anschläge in der Aufnahmeöffnung (180) preßbar angeordnet sind.

9. Farbbandkassette nach Anspruch 8, **dadurch gekennzeichnet**, daß die Federn aus einstückig mit dem Farbbandkassettengehäuse gebildeten, in der Aufnahmeöffnung (180) vorstehend angeordneten und angespritzten Federarmen (250) bestehen.

## Claims

1. A ribbon cassette having a ribbon and a feed mechanism for the ribbon which can be taken out of an exit opening and re-introduced through an entry opening in the cassette housing, the ribbon cassette additionally comprising a stylus, characterised in that the stylus (16) is replaceably mounted in a holding device (17) which, in turn, is adapted for insertion in a receiving opening (18) in the cassette housing and for displacement in this opening into two end positions so that, after the ribbon cassette has been placed on a receiving device of a typewriter or office machine, by displacement of the holding device in the cassette, in one end position the stylus can be brought into engagement with a recording medium and in the other end position can be lifted from the recording medium.

2. A cassette according to Claim 1, characterised in that the holding device (17) consists of an injectionmoulded plastics part which comprises the stylus (16) at the end (19) projecting out of the cassette housing and, at the other end (20), a control arm (21) which can be pushed into the receiving opening (18) and which is constructed in the form of a spring resilient perpendicular to the displacement direction of the holding device (17) and is provided with detent projections (22, 23) which can be engaged in detent openings (24, 25) in the top (26) of the cassette housing for the two end positions.

3. A cassette according to Claim 2 wherein the cassette housing consists of a cup-shaped bottom portion and a cover, characterised in that the detent openings (24, 25) are arranged in the cover (27) of the cassette housing and that the cover (27) forms one wall of the receiving opening (18).

4. A cassette according to Claim 2 or 3, characterised in that the one detent projection (23) is constructed in the form of a sliding handle and, in the end positions of the holding device (17), bears against the end edges (28, 29) of the detent opening (25 serving as a sliding slot, and that the second detent projection (22) has an inclined surface (30) as a shaped edge through which the holding device (17), with the stylus (17), can be resiliently pressed against the recording medium (1) on engagement of the second detent projection (22) in the detent opening (24).

5. A cassette according to Claim 1, characterised in that the holding device (170) with the stylus (16) comprises coupling members which, when the ribbon cassette (60) is placed on the receiving device (5) of the carriage (4), can be coupled to driving members mounted on the latter.

6. A ribbon cassette according to Claim 1, characterised in that the displaceable holding device (17) comprises coupling slots (280) for positive coupling to coupling arms (300) of the driving members, which arms can be passed through openings (290) in the bottom (80) of the cassette (60), and that the coupling arms (300) for the coupling slots (280) are arranged at free ends of driving levers (310) which are pivotable in the receiving device.

7. A ribbon cassette according to Claim 6, characterised in that the coupling arms (300) of the driving levers (310) are constructed in the form of armatures which can be acted upon by electromagnets (330).

8. A ribbon cassette according to Claim 6 or 7, characterised in that the holding device (170) for the stylus is adapted to be pressed by means of springs against stops in the receiving opening (180).

9. A ribbon cassette according to Claim 8, characterised in that the springs consist of spring arms (250) which are made integral with the ribbon cassette housing, are arranged projecting into the receiving opening (180) and are injection-moulded on.

## Revendications

1. Cassette de ruban encreur comportant un ruban encreur et un dispositif destiné à transporter le ruban encreur pour permettre au ruban de sortir de la cassette de ruban encreur, par une ouverture de sortie, et de rentrer dans celle-ci par une ouverture d'entrée, la cassette de ruban encreur présentant en outre un stylet ou crayon de couleur, cassette caractérisée en ce que le stylet ou crayon (16) de couleur est monté, de façon à pouvoir être remplacé, dans un support (17) qui, de son côté, est monté de façon à pouvoir être enfilé dans une ouverture réceptrice (18), ménagée dans le corps de cassette, et à pouvoir être déplacé dans celle-ci entre deux positions extrêmes, de façon telle qu'après la mise en place de la cassette de ruban encreur sur un dispositif de réception d'une machine à écrire ou d'une machine de bureau, le stylet ou crayon de couleur puisse, par le déplacement du support situé dans la cassette, être mis en contact avec un support d'écriture, en étant amené à une position extrême et puisse être retiré du support d'écriture en étant amené dans l'autre position extrême.

2. Cassette selon la revendication 1, caractérisée en ce que le support (17) est constitué par une pièce en matière plastique moulée par injection, qui présente le stylet ou crayon (16) de couleur à l'extrémité qui dépasse du corps de cassette et, à l'autre extrémité, un bras (21) de commutation pouvant être inséré dans l'ouverture réceptrice (18), ce bras ayant une conformation de ressort en forme qui joue perpendiculairement à la direction de déplacement du support (17) et qui est muni de dents (22, 23) d'encliquetage, pouvant s'encliqueter dans des cavités (24, 25) d'encliquetage, situées sur le côté supérieur du corps de cassette et correspondant aux deux positions extrêmes du support (17).

3. Cassette selon la revendication 2, le corps de cassette étant constitué par une pièce formant le fond en forme d'auge et par un couvercle, cassette caractérisée en ce que les cavités (24, 25) d'encliquetage sont disposées dans le couvercle (27) du corps de cassette et en ce que le couvercle (27) forme une paroi de l'ouverture réceptrice (18).

4. Cassette selon la revendication 2 ou 3, caractérisée en ce que l'une (23) des dents d'encliquetage a une conformation de poussoir et, dans les positions extrêmes du support (17), elle s'appuie sur les bords d'extrémité (28, 29)) de la cavité (25) d'encliquetage servant de glissière, et en ce que la deuxième dent (27) d'encliquetage présente une surface oblique (30) servant de bord en forme de came, par l'intermédiaire de laquelle le support (17) comportant le stylet ou crayon (16) de couleur peut être appuyé, avec effet de ressort, contre le support (1) d'écriture lors de l'encliquetage de la deuxième dent (22) d'encliquetage dans la cavité (24) d'encliquetage.

5. Cassette selon la revendication 1, caractérisée en ce que le support (170) comportant le stylet ou crayon (160) de couleur, présente des parties d'accouplement qui, lors de la mise en place de la cassette (60) de ruban encreur sur le dispositif (5) de réception du chariot (4), peuvent être accouplées à des éléments d'entraînement montés sur celui-ci.

6. Cassette de ruban encreur selon la revendication 1, caractérisée en ce que le support mobile (170) présente des fentes (280) d'accouplement destinées à l'accouplement géométrique des bras (300) d'accouplement susceptibles d'être enfilés dans des ouvertures (290) du fond (80) de la cassette (60), et en ce que les bras (300) d'accouplement, destinés à passer par les fentes (280) d'accouplement, sont disposés aux extrémités libres de leviers (310) d'entraînement susceptibles de pivoter dans le dispositif de réception.

7. Cassette de ruban encreur selon la revendication 6, caractérisée en ce que les bras (300) d'accouplement des leviers (310) d'entraînement ont une conformation d'induits, qui sont susceptibles d'être sollicités par des électro-aimants (330).

8. Cassette de ruban encreur selon la revendication 6 ou 7, caractérisée en ce que le support (170) destiné à porter le stylet ou crayon (160) de couleur, est disposé de façon à pouvoir être poussé au moyen de ressorts contre des butées situées dans l'ouverture réceptrice (180).

9. Cassette de ruban encreur selon la revendication 8, caractérisée en ce que les ressorts sont constitués par des bras élastiques (250) moulés par injection, en formant une seule pièce avec le corps de cassette de ruban encreur, et disposés de façon à faire saillie dans l'ouverture réceptrice (180).
